# EUROPÄISCHE PATENTSCHRIFT

(11) **EP 2 176 836 B1**
(45) Veröffentlichungstag und Bekanntmachung des Hinweises auf die Patenterteilung: **22.05.2019**
(21) Anmeldenummer: 08774766.3
(22) Anmeldetag: 04.07.2008
(51) Int. Cl.: G07B 15/00, G08G 1/123, G08G 1/00, G07B 15/06, G07C 5/00

(54) **VERFAHREN ZUM ÜBERPRÜFEN EINER VON EINEM FAHRZEUG AUSGESENDETEN POSITIONSNACHRICHT DES FAHRZEUGS UND SENDE- UND EMPFANGSEINRICHTUNG ZUR VERWENDUNG IN EINEM FAHRZEUG**
METHOD FOR CHECKING A POSITION MESSAGE OF A VEHICLE EMITTED FROM A VEHICLE AND TRANSMISSION AND RECEIVING DEVICE FOR USE IN A VEHICLE
PROCÉDÉ DE CONTRÔLE D'UN MESSAGE DE POSITION DU VÉHICULE ÉMIS PAR UN VÉHICULE ET UN ÉMETTEUR-RÉCEPTEUR DESTINÉ À ÊTRE UTILISÉ DANS UN VÉHICULE

(30) Priorität: 30.07.2007 DE 102007035737
(43) Veröffentlichungstag der Anmeldung: 21.04.2010
(73) Patentinhaber: Robert Bosch GmbH, 70442 Stuttgart (DE)
(72) Erfinder: REBSCH, Johannes-Christof, 30161 Hannover (DE); FRIESE, Michael, 31171 Nordstemmen (DE); FIEDLER, Marco, 31199 Diekholzen (DE); HOLBRUEGGE, Sven, 31832 Springe (DE); MICHLER, Thorsten, 38126 Braunschweig (DE)
(86) Internationale Anmeldenummer: PCT/EP2008/058661
(87) Internationale Veröffentlichungsnummer: WO 2009/015989

(56) Entgegenhaltungen:
- EP-A- 1 713 035
- WO-A-2005/029438
- DE-A1- 10 015 069
- DE-A1- 10 258 653
- LAN LIN ET AL: "Floating car data system enforcement through vehicle to vehicle communications", ITS TELECOMMUNICATIONS PROCEEDINGS, 2006 6TH INTERNATIONAL CONFERENCE ON, IEEE, PI, 1 June 2006 (2006-06-01), pages 122-126, XP031012377, DOI: 10.1109/ITST.2006.288795 ISBN: 978-0-7803-9586-2

## Beschreibung

Die Erfindung betrifft ein Verfahren zum Überprüfen einer von einem Fahrzeug ausgesendeten Position des Fahrzeugs. Des Weiteren betrifft die Erfindung ein Fahrzeug mit einer Sende- und Empfangseinrichtung.

Bei einigen bekannten Systemen zur elektronischen Mauterhebung wird die von dem Halter des mautpflichtigen Fahrzeugs zu bezahlende Maut mit Hilfe eines fahrzeugeigenen Geräts ermittelt. Ein derartiges Gerät ist beispielsweise eine OBU-Einheit (On Bord Unit). Da dieses Gerät am mautpflichtigen Fahrzeug angebracht ist, besteht das Risiko, dass der Fahrzeughalter versucht, die Funktion des Geräts zu manipulieren, um auf diese Weise die zu bezahlende Maut zu reduzieren. Im Folgenden wird dieses Problem am Beispiel einer OBU-Einheit weiter ausgeführt, obwohl die vorliegende Erfindung nicht auf dieses fahrzeugeigene Gerät zum Ermitteln einer Maut eines mautpflichtigen Fahrzeugs beschränkt ist.

Um die an einem mautpflichtigen Fahrzeug angebrachte OBU-Einheit auf ihre korrekte Funktionsfähigkeit zu überprüfen, weist ein herkömmliches System zur elektronischen Mauterhebung oftmals eine höhere Anzahl von Kontrollvorrichtungen auf. Eine entsprechende Kontrollvorrichtung kann beispielsweise ein mobiles Prüfgerät oder eine Prüfbrücke sein. Befindet sich ein mautpflichtiges Fahrzeug in einer Umgebung einer derartigen Kontrollvorrichtung, so wird die OBU-Einheit des Fahrzeugs über eine Datenabfrage überprüft. Dies kann geschehen, indem die Kontrollvorrichtung ein Abfragesignal an die OBU-Einheit sendet. Die OBU-Einheit reagiert auf ein empfangenes Abfragesignal beispielsweise durch das Aussenden einer ermittelten aktuellen Position und einer Identität des eigenen Fahrzeugs. Die Kontrollvorrichtung vergleicht daraufhin die empfangene Position des mautpflichtigen Fahrzeugs mit der abgespeicherten Position der Kontrollvorrichtung. Stellt die Kontrollvorrichtung dabei einen Widerspruch zwischen der Position des mautpflichtigen Fahrzeugs und ihrer abgespeicherten Position fest, so informiert sie den Betreiber des Systems zur elektrischen Mauterhebung diesbezüglich.

Bei einem derartigen herkömmlichen System zur elektrischen Mauterhebung lassen sich die mautpflichtigen Fahrzeuge jedoch nur während eines Befahrens einer mit einer Kontrollvorrichtung ausgestatteten Straße hinsichtlich einer korrekten Funktionsweise ihrer OBU-Einheiten überprüfen. Dies erfordert das Vorhandensein und den Betrieb einer teuren Infrastruktur aus derartigen Kontrollvorrichtungen auf nahezu allen bemauteten Straßen. Die damit verbundenen Kosten reduzieren die mit einer derartigen elektrischen Mauterhebung eingenommenen Gewinne erheblich.

Wünschenswert wäre es deshalb, eine kostengünstigere Möglichkeit zu haben, um mautpflichtige Fahrzeuge hinsichtlich einer korrekten Funktionsweise ihrer für die Mauterhebung notwendigen fahrzeugeigenen Geräte zu überprüfen.

Die Erfindung schafft ein Verfahren mit den Merkmalen des Anspruchs 1 und eine Sende- und Empfangseinrichtung zur Verwendung in einem Fahrzeug nach Anspruch 6.

Dabei beruht die vorliegende Erfindung auf der Erkenntnis, dass die herkömmlicher Weise notwendigen Kontrollvorrichtungen zum Überprüfen der für das Ermitteln der Maut notwendigen fahrzeugeigenen Geräte ersetzbar sind durch ein wechselseitiges Überprüfen der jeweiligen Geräte unterschiedlicher Fahrzeuge. Unter Verwendung einer drahtlosen Kommunikationstechnologie zum Aussenden und Empfangen von Kurzstreckensignalen können die fahrzeugeigenen Geräte zum Ermitteln der Maut während einer Fahrt oder während eines betriebsbereiten Fahrzeugstillstands Kontakt zueinander aufnehmen und eine gegenseitige Integritätsprüfung durchführen. Die Ergebnisse solcher gegenseitiger Integritätsprüfungen können anschließend einem Rechenzentrum eines Mautbetreibers übermittelt werden. Auf diese Weise ist eine verlässliche Integritätsprüfung vieler Fahrzeuge möglich, ohne dass dazu Kontrollvorrichtungen an bemauteten Straßen angebracht werden müssen. Dies spart die Kosten für die zusätzliche Infrastruktur von derartigen Kontrollvorrichtungen ein, was vor allem bei einer Flächenmaut auf allen Straßenklassen vorteilhaft ist. Eine Flächenmaut auf allen Straßen eines Staates wird damit technisch leichter realisierbar und ist wirtschaftlich lohnender.

Ein weiterer Vorteil der vorliegenden Erfindung besteht darin, dass die mit Hilfe der Erfindung ausgeführten Integritätsprüfungen der Fahrzeuge weitaus umfassender durchführbar sind, weil die Wahrscheinlichkeit, dass sich zwei mautpflichtige Fahrzeuge begegnen, weitaus höher ist, als das ein mautpflichtiges Fahrzeug eine stationäre oder mobile Prüfstelle passiert. Die Häufigkeit, mit der eine solche Überprüfung an dem mautpflichtigen Fahrzeug durchführbar ist, kann damit erhöht werden. Zusätzlich sind die unter Verwendung der vorliegenden Erfindung durchgeführten Überprüfungen zeit- und ortsunabhängig.

Aus dem Artikel "Floating car data system enforcement through vehicle to vehicle communications" LAN LIN ET AL, 6TH INTERNATIONAL CONFERENCE ON IST TELECOMMUNICATIONS PROCEEDINGS, Seiten 122 bis 126, 2006, ist eine Fahrzeug-Fahrzeugkommunikation V2VC und ein Fahrzeugdatenkommunikationssystem bekannt, bei dem diejenigen Fahrzeuge, die über beide Systeme verfügen, als sogenannte Master-Fahrzeuge fungieren. Informationen, die von ihnen über das V2V-Netzwerk erfasst werden, werden über eine Funkverbindung, insbesondere über eine Mobilfunkverbindung, an eine Verkehrsdatenzentrale zur Auswertung von Verkehrsdaten weitergeleitet.

In einer bevorzugten Ausführungsform des Verfahrens wird als Kurzstreckensignal ein Signal mit einer Reichweite unter 1 km, insbesondere unter 100 m, vorzugsweise unter 10m ausgesendet. Auf diese Weise lässt sich durch einen einfachen Vergleich der ersten Position des ersten Fahrzeugs und der zweiten Position des zweiten Fahrzeugs ermitteln, ob die zur Mauterhebung notwendigen Geräte des ersten und des zweiten Fahrzeugs korrekte Positionen ihrer Fahrzeuge weiterleiten, oder ob an mindestens einem der Geräte eine Funktionsstörung, beispielsweise aufgrund einer Manipulation an dem Gerät, vorliegt.

Vorzugsweise wird als Kurzstreckensignal ein WLAN-Signal (Wireless Local Area Network), ein DSRC-Signal (Dedicated Short Range Communication) und/oder ein Bluetooth-Signal ausgesendet. Auf diese Weise lässt sich die vorliegende Erfindung einfach und kostengünstig realisieren. Zusätzlich weisen derartige Sende- und Empfangseinrichtungen nur einen relativ geringen Bauraumbedarf auf, was das Ausstatten eines Fahrzeugs mit einer derartigen Sende- und Empfangseinrichtung vereinfacht.

In einem veranschaulichenden Beispiel sendet die erste Sende- und Empfangseinrichtung ein Positionssignal mit einer Positionsangabe direkt an die zentrale Auswertevorrichtung, wobei die zentrale Auswertevorrichtung die Positionsangabe mit der ersten Position des Langstreckensignals vergleicht. Erkennt die zentrale Auswertevorrichtung, dass die Positionsangabe der ersten Position widerspricht, obwohl die Positionsangabe und die erste Position innerhalb einer relativ kurzen Zeitdauer empfangen werden, so kann die zentrale Auswertevorrichtung eine entsprechende Fehlerbenachrichtigung an den Betreiber des Systems zur elektronischen Mauterhebung ausgeben. Dies ermöglicht es, Manipulationen an einem Gerät zum Ermitteln einer Maut für ein mautpflichtiges Fahrzeug auch in den Fällen aufzudecken, in denen das jeweilige Gerät so manipuliert ist, dass es an ein anderes Fahrzeug eine korrekte erste Position ausgibt, während es an die zentrale Auswertevorrichtung zum Ermitteln der Maut eine falsche Positionsangabe übersendet.

Beispielsweise sendet die erste Sende- und Empfangseinrichtung als Positionssignal ein Mautbestimmungssignal. Das Positionssignal wird dann zum Zwecke der Mauterhebung an die Zentrale gesendet. Durch einen Vergleich dieser Daten mit den Positionen, welche zu Überprüfungszwecken gemeldet werden, ist es möglich, die korrekte Funktionsweise des fahrzeugeigenen Geräts zum Ermitteln der Maut zu überprüfen.

In einer weiteren bevorzugten Ausführungsform ermittelt die zentrale Auswertevorrichtung nach dem Empfang des Langstreckensignals, ob ein Fahrzeug mit der ersten und/oder der zweiten Identität innerhalb einer vorgegebenen Zeitdauer nach dem Empfang des Langstreckensignals an einer dritten Position gemeldet wird, welche zu der ersten und/oder der zweiten Position einen Abstand größer als einen vorgegebenen Vergleichsabstand aufweist. Auf diese Weise können auch solche Manipulationen an einem Gerät zum Ermitteln einer Maut erkannt werden, bei welchen ein mautpflichtiges Fahrzeug sich unter einer falschen Identität beim Betreiber des Systems zur elektronischen Mauterhebung meldet.

In einer Weiterführung sendet das erste Fahrzeug ein Kurzstreckensignal, welches zusammen mit der ersten Position und der ersten Identität des ersten Fahrzeugs auch eine Zusatzinformation über einen Stau, einen Unfall, einen Straßenverlauf, einen Straßenzustand und/oder über eine Geschwindigkeitsüberschreitung enthält. Auf diese Weise lassen sich die für die Durchführung des hier beschriebenen Verfahrens benötigten fahrzeugeigenen Einrichtungen auch für eine Informationsweitergabe zwischen dem eigenen Fahrzeug und einem Fremdfahrzeugen verwenden. Diese Multifunktionalität der Einrichtungen ist für einen Fahrzeugbesitzer mit Kostenseinsparungen verbunden.

Die in den oberen Abschnitten beschriebenen Vorteile sind auch durch ein entsprechendes Fahrzeug mit einer Sende- und Empfangseinrichtung gewährleistet.

Weitere Anwendungsmöglichkeiten und Vorteile der Erfindung ergeben sich aus der nachfolgenden Beschreibung von Ausführungsbeispielen, die in den Zeichnungen dargestellt sind. Es zeigen:
- Figur 1: ein Flussdiagramm eines veranschaulichenden Beispiels des Verfahrens zum Überprüfen einer von einem Fahrzeug ausgesendeten Position des Fahrzeugs; und
- Figur 2: zwei Fahrzeuge, welche mit Hilfe des veranschaulichenden Beispiels des Verfahrens zum Überprüfen einer von einem Fahrzeug ausgesendeten Position des Fahrzeugs ihre zum Ermitteln einer Maut notwendigen Geräte gegenseitig überprüfen.

Figur 1 zeigt ein Flussdiagramm eines veranschaulichenden Beispiels zum Überprüfen einer von einem Fahrzeug ausgesendeten Position des Fahrzeugs. In einem ersten Schritt S0 wird ein Fahrzeug A mit einer Sende- und Empfangseinrichtung a ausgestattet. Ebenso wird eine Sende- und Empfangseinrichtung b an einem Fahrzeug B angebracht. Nachfolgend wird in einem Schritt S1a eine Position α und eine Identität α' des Fahrzeugs A an die Sende- und Empfangseinrichtung a bereitgestellt. Dabei wird die Position α des Fahrzeugs A während einer Fahrt des Fahrzeugs A fortlaufend von einer Positionserfassungseinrichtung oder von einem Navigationsgerät an die Sende- und Empfangseinrichtung a ausgegeben. Die Position α des Fahrzeugs A kann beispielsweise eine in Koordinaten angegebene Fahrzeugposition oder ein vom Fahrzeug A gerade befahrener Straßenabschnitt sein. Die Identität α' des Fahrzeugs A wird vor einer Inbetriebnahme der Sende- und Empfangseinrichtung a in diese eingegeben. Die Identität α' ist vorzugsweise ein Kennzeichen des Fahrzeugs A, eine Identifikationsnummer der Sende- und Empfangseinrichtung a und/oder mindestens eine Personenangabe zum Fahrzeughalter des Fahrzeugs A. In einem gleichzeitig ablaufenden Schritt S1b wird auf entsprechende Weise eine Position β und eine Identität β' des Fahrzeugs B an die Sende- und Empfangseinrichtung b bereitgestellt.

Zum Zeitpunkt des Schritts S2 befindet sich das Fahrzeug A in einer näheren Umgebung des Fahrzeugs B. Da der Abstand zwischen den Fahrzeugen A und B kleiner ist als eine Reichweite eines von der Sende- und Empfangseinrichtung a ausgesendeten Kurzstreckensignals, wird das Kurzstreckensignal von der Sende- und Empfangseinrichtung b empfangen. In einer bevorzugten Ausführungsform kann die Sende- und Empfangseinrichtung a das Kurzstreckensignal immer nach Empfang eines Abfragesignals der Sende- und Empfangseinrichtung b aussenden. Als Alternative dazu kann die Sende- und Empfangseinrichtung a aber auch dazu ausgelegt sein, das Kurzstreckensignal fortlaufend nach einem vorgegebenen Zeitraster auszusenden. In beiden Fällen enthält das Kurzstreckensignal die Position α und die Identität α' des Fahrzeugs A. Das Kurzstreckensignal ist beispielsweise ein WLAN-Signal (Wireless Local Area Network), ein DSRC-Signal (Dedicated Short Range Communication) und/oder ein Bluetooth-Signal. Die Daten des Kurzstreckensignals können vor dem Aussenden verschlüsselt werden, was jedoch zur Durchführung des Verfahrens nicht notwendig ist.

In einem anschließenden Schritt S3 sendet die Sende- und Empfangseinrichtung b ein Langstreckensignal mit den empfangenen Daten für die Position α und die Identität α' und mit den bereitgestellten Daten für die Position β und die Identität β' an eine zentrale Auswertevorrichtung eines Betreibers eines Systemen zur elektronischen Mauterhebung. Vor dem Aussenden des Langstreckensignals können die Daten der Positionen α und β und der Identitäten α' und β' verschlüsselt werden. Vorzugsweise weist das Langstreckensignal eine Reichweite bis zu 100 km oder noch größer aus. Der Betreiber des Systems zur elektronischen Mauterhebung muss in diesem Fall nur eine zentrale Auswertevorrichtung zum Empfangen der Langstreckensignale bereitstellen.

Nach Empfang des Langstreckensignals durch die zentrale Auswertevorrichtung wird in einem Schritt S4 ein Abstand D zwischen den Positionen α und β ermittelt. Die zentrale Auswertevorrichtung vergleicht in einem nachfolgenden Schritt S5 den ermittelten Abstand D mit einem vorgegebenen Vergleichsabstand D0. Liegt der ermittelte Abstand D unter dem Vergleichsabstand D0, so erkennt die zentrale Auswertevorrichtung in einem Schritt S6, dass die Fahrzeuge mit den Identitäten α' und β' richtige Positionen aussenden.

Stellt die zentrale Auswertevorrichtung jedoch fest, dass der ermittelte Abstand D größer ist als der vorgegebene Vergleichsabstand D0, so erkennt die zentrale Auswertevorrichtung in einem Schritt S7, dass zumindest eines der Fahrzeuge mit den Identitäten α' und β' eine falsche Position aussendet. Dies kann daran liegen, dass an einer Positionserfassungseinrichtung oder an einer Sende- und Empfangseinrichtung a oder b eines der Fahrzeuge A oder B eine Manipulation vorliegt. Die zentrale Auswertevorrichtung gibt deshalb nach dem Schritt S7 eine diesbezügliche Warnung an den Betreiber des Systems zur elektronischen Mauterhebung aus.

Als Alternative zu den Schritten 4 und 5 kann die zentrale Auswertevorrichtung im Fall, dass die Positionen α und β Straßensegmente sind, auch dazu ausgelegt sein, festzustellen, ob die jeweiligen Straßensegmente α und β identisch sind oder zumindest benachbart zueinander liegen. Trifft dies nicht zu, so gibt die zentrale Auswertevorrichtung eine entsprechende Warnung aus.

Figur 2 zeigt zwei Fahrzeuge, welche mit Hilfe der Ausführungsform des Verfahrens zum Überprüfen einer von einem Fahrzeug ausgesendeten Position des Fahrzeugs ihre zum Ermitteln einer Maut notwendigen Geräte gegenseitig überprüfen. Jedes der beiden Fahrzeuge A und B weist eine Positionserfassungseinrichtung oder ein Navigationsgerät auf, welches eine aktuelle Position α oder β des zugehörigen Fahrzeugs A oder B ermittelt und anschließend ausgibt. Zusätzlich sind die Fahrzeuge A und B mit je einer nicht skizzierten Sende- und Empfangseinrichtung ausgestattet.

Die Sende- und Empfangseinrichtungen der Fahrzeuge A und B dienen dazu, einer zentralen Auswertevorrichtung Z, beispielsweise einem Rechenzentrum eines Systems zur elektronischen Mauterhebung, mitzuteilen, wann das jeweilige Fahrzeug A oder B eine bemautete Straße befährt. Die zentrale Auswertevorrichtung Z verarbeitet die von den Sende- und Empfangseinrichtungen der Fahrzeuge A und B mitgeteilten Fahrstreckeninformationen/Beträge zu monatlichen Gesamtbeträgen und teilt diese dem jeweiligen Halter des Fahrzeugs A oder B mit.

In Figur 2 befinden sich die Fahrzeuge A und B in einem Abstand zueinander, welcher innerhalb einer Reichweite einer Kurzstrecken-Kommunikationstechnologie, mit welcher die Sende- und Empfangseinrichtungen der Fahrzeuge A und B ausgestattet sind, liegt. Dies ermöglicht einen Datenaustausch zwischen den Sende- und Empfangseinrichtungen der beiden Fahrzeuge A und B. Dabei empfängt die Sende- und Empfangseinrichtung des Fahrzeugs A ein von der Sende- und Empfangseinrichtung des Fahrzeugs B ausgesendetes Kurzstreckensignal 10b mit einer ermittelten Position β und einer auf der Sende- und Empfangseinrichtung des Fahrzeugs B abgespeicherten Identität β' des Fahrzeugs B. Gleichzeitig sendet die Sende- und Empfangseinrichtung des Fahrzeugs A ein Kurzstreckensignal 10a mit einer aktuellen Position α und einer abgespeicherten Identität α' des eigenen Fahrzeugs an die Sende- und Empfangseinrichtung des Fahrzeugs B.

Nach einem Empfang des von der Sende- und Empfangseinrichtung des Fahrzeugs B ausgesendeten Kurzstreckensignals 10b sendet die Sende- und Empfangseinrichtung des Fahrzeugs A ein Langstreckensignal 12a an die zentrale Auswertevorrichtung. Das Langstreckensignal 12a enthält die Positionen α und β und die Identitäten α' und β' der Fahrzeuge A und B. Entsprechend übermittelt auch die Sende- und Empfangseinrichtung des Fahrzeugs B ein Langstreckensignal 12b mit den Daten α, β α' und β' an die zentrale Auswertevorrichtung Z.

In einem ersten Auswerteschritt überprüft die zentrale Auswertevorrichtung Z, ob von beiden Fahrzeugen A und B Langstreckensignale 12a und 12b empfangen werden. Ist dies nicht der Fall, wird beispielsweise nur ein Langstreckensignal 12a oder 12b empfangen, besteht der Verdacht, dass eine der beiden Sende- und Empfangseinrichtungen der Fahrzeuge A und B so manipuliert ist, dass sie keine Daten an die zentrale Auswertevorrichtung Z sendet. Sofern dies zutrifft, wird eine entsprechende Mitteilung an den Betreiber der zentralen Auswertevorrichtung Z ausgegeben.

Optional kann die zentrale Auswertevorrichtung Z überprüften, ob weitere Fälle von nicht empfangenen Langstreckensignalen des jeweiligen Fahrzeugs A oder B bereits festgestellt wurden, und gibt, sofern dies zutrifft, eine entsprechende Mitteilung an den Betreiber der zentralen Auswertevorrichtung Z aus. Auch bei einem einmaligen Erkennen einer nicht empfangenen Nachricht kann natürlich schon eine entsprechende Mitteilung an den Betreiber ausgegeben werden.

Ebenso kann der Fall vorliegen, dass ein Langstreckensignal 12a oder 12b empfangen wird, aus welchem hervorgeht, dass von einem erfassten Fremdfahrzeug kein Kurzstreckensignal 10a oder 10b empfangen wurde, oder dass dem Kurzstreckensignal 10a oder 10b keine Position und/oder keine Identität des Fremdfahrzeugs entnehmbar ist. Die zentrale Auswertevorrichtung Z überprüft in diesem Fall, ob weitere Fahrzeuge in einer näheren Umgebung des erfassten Fremdfahrzeugs eine entsprechende Fehlermeldung senden und versucht ein Überprüfungskommando zu dem auf diese Weise lokalisierten Fremdfahrzeug zu führen.

Werden während des ersten Auswerteschritts von beiden Fahrzeugen A und B Langstreckensignale 12a und 12b empfangen, so vergleicht die zentrale Auswerteeinrichtung Z in einem weiteren Verfahrenschritt die übermittelten Positionen α und β der beiden Langstreckensignale 12a und 12b miteinander. Wird dabei festgestellt, dass zwischen den übermittelten Positionen α und β ein Abstand liegt, welcher größer als die Reichweite der Kurzstrecken-Kommunikationstechnologie der Sende- und Empfangseinrichtungen der Fahrzeuge A und B ist, so wertet die zentrale Auswertevorrichtung Z dies als Hinweis auf eine Funktionsstörung von zumindest einer Positionserfassungseinrichtungen oder einer Sende- und Empfangseinrichtung der Fahrzeuge A und B. Eine derartige Funktionsstörung kann auch auf eine gezielte Manipulation der betreffenden Positionserfassungseinrichtung oder der betreffenden Sende- und Empfangseinrichtung zurückführbar sein. Eine entsprechende Fehlermeldung wird dann von der zentralen Auswertevorrichtung Z an ihren Betreiber ausgegeben.

Erscheinen die Positionen α und β hingegen plausibel, so werden sie in einem nachfolgenden Auswerteschritt mit Positionsangaben verglichen, die von den Sende- und Empfangseinrichtungen zum Berechnen der zu bezahlenden Maut an die zentrale Auswertevorrichtung Z übermittelt werden. Weichen die Positionen α und β von den übermittelten Positionsangaben ab, so liegt möglicherweise eine Funktionsstörung vor, welche auf einen Manipulationsversuch zurückzuführen ist. Der Betreiber der zentralen Auswertevorrichtung Z wird deshalb sofort benachrichtigt.

In einem weiteren Auswerteschritt kann die zentrale Auswertevorrichtung überprüfen, ob eines der beiden Fahrzeuge A oder B innerhalb einer Zeitspanne an mehreren Positionen ermittelt wird, welche bezüglich der Zeitspanne zu weit auseinander liegen. Die zentrale Auswertevorrichtung Z deutet dies ebenfalls als mögliche Manipulation an dem jeweiligen Fahrzeug A oder B, welche bewirkt, dass die zugehörige Sende- und Empfangseinrichtung für die Mautkontrolle eine falsche Identität angibt.

Erfindungsgemäß sind zu dem anhand der Figur 2 erläuterten Verfahren die Sende- und Empfangseinrichtungen der Fahrzeuge A und B dazu ausgelegt, die von dem anderen Fahrzeug A oder B mittels des Kurzstreckensignals 10a oder 10b empfangene Position α oder β bezüglich einer Plausibilität hinsichtlich der eigenen Position α oder β auszuwerten. In diesem Falle wird ein Langstreckensignal nur dann an die zentrale Auswertevorrichtung Z ausgegeben, wenn Abweichungen zwischen den verglichenen Positionen α und β auftreten.

Die für das beschriebene Verfahren verwendeten Sende- und Empfangseinrichtung lassen sich noch für weitere Kommunikationsmöglichkeiten zwischen den Fahrzeugen A und B nutzen. Beispielsweise können die Fahrzeuge untereinander Stauwarnungen, Unfallwarnungen, Kurvenwarnungen, Glättewarnungen und/oder Warnungen bezüglich einer Geschwindigkeitsüberschreitung austauschen. Ebenso können die Sende- und Empfangseinrichtungen der beiden Fahrzeuge A und B zur Datenübertragung an weitere Ziele genutzt werden, wenn mobile oder stationäre Zugangspunkte zum Zielnetz vorhanden sind. Entsprechende Zugangspunkte sind beispielsweise stationäre Access-Points oder mobile Gateways. Auf diese Weise lässt sich ein GSM (Global System for Mobile Communications) ersetzen. Ebenso können mit Hilfe der Sende- und Empfangseinrichtungen Programmierdaten zwischen den Fahrzeugen A und B ausgetauscht werden.

## Patentansprüche

1. Verfahren zum Überprüfen einer von einem Fahrzeug (A,B) ausgesendeten Positionsnachricht (α,β) des Fahrzeugs (A,B), wobei ein erstes Fahrzeug (A,B) mit einer ersten Sende- und Empfangseinrichtung und ein zweites Fahrzeug (A,B) mit einer zweiten Sende- und Empfangseinrichtung ausgestattet ist, mit den Schritten:
- Bereitstellen einer ersten Position (α,β) und einer ersten Identität (α',β') des ersten Fahrzeugs (A,B) an die erste Sende- und Empfangseinrichtung;
- Bereitstellen einer zweiten Position (α,β) und einer zweiten Identität (α',β') des zweiten Fahrzeugs (A,B) an die zweite Sende- und Empfangseinrichtung;
- Senden eines Kurzstreckensignals (10a,10b) mit der ersten Position (α,β) und der ersten Identität (α',β') des ersten Fahrzeugs (A,B) von der ersten Sende- und Empfangseinrichtung an die zweite Sende- und Empfangseinrichtung,
wobei eine Positionsvergleichseinrichtung der zweiten Sende- und Empfangseinrichtung ermittelt, ob die empfangene Position (α,β) des ersten Fahrzeugs (A,B) der bereitgestellten Position (α,β) des zweiten Fahrzeugs (A,B) entspricht, und, sofern die empfangene Position (α,β) des ersten Fahrzeugs (A,B) der bereitgestellten Position (α,β) des zweiten Fahrzeugs (A,B) entspricht, ein Aussenden eines Langstreckensignals (12a,12b) durch die zweite Sende- und Empfangseinrichtung verhindert,
und ansonsten Senden des Langstreckensignals (12a,12b) mit der empfangenen ersten Position (α,β) und ersten Identität (α',β') des ersten Fahrzeugs (A,B) und der bereitgestellten zweiten Position (α,β) und zweiten Identität (α',β') des zweiten Fahrzeugs (A,B) von der zweiten Sende- und Empfangseinrichtung an eine zentrale Auswertevorrichtung (Z).

2. Verfahren nach Anspruch 1, **dadurch gekennzeichnet, dass** als Kurzstreckensignal (10a,10b) ein Signal mit einer Reichweite unter 1 km, insbesondere unter 100 m, vorzugsweise unter 10 m ausgesendet wird.

3. Verfahren nach einem der vorhergehenden Ansprüche, **dadurch gekennzeichnet, dass** als Kurzstreckensignal (10a,10b) ein WLAN-Signal (Wireless Local Area Network), ein DSRC-Signal (Dedicated Short Range Communication) und/oder ein Bluetooth-Signal ausgesendet wird.

4. Verfahren nach einem der vorhergehenden Ansprüche, **dadurch gekennzeichnet, dass** die zentrale Auswertevorrichtung (Z) nach dem Empfang des Langstreckensignals (12a,12b) ermittelt, ob ein Fahrzeug mit der ersten oder der zweiten Identität (α',β') innerhalb einer vorgegebenen Zeitdauer nach dem Empfang des Langstreckensignals (12a,12b) an einer dritten Position gemeldet wird, welche zu der ersten und/oder der zweiten Position (α,β) einen Abstand größer als einen vorgegebenen Vergleichsabstand aufweist.

5. Verfahren nach einem der vorhergehenden Ansprüche, **dadurch gekennzeichnet, dass** das erste Fahrzeug (A,B) ein Kurzstreckensignal (10a,10b) sendet, welches zusammen mit der ersten Position (α,β) und der ersten Identität (α',β') des ersten Fahrzeugs (A,B) auch eine Zusatzinformation über einen Stau, einen Unfall, einen Straßenverlauf, einen Straßenzustand und/oder über eine Geschwindigkeitsüberschreitung enthält.

6. Sende- und Empfangseinrichtung zur Verwendung in einem Fahrzeug (A,B), welche dazu ausgelegt ist, ein Kurzstreckensignal (10a,10b) mit einer bereitgestellten Position (α,β) und einer bereitgestellten Identität (α',β') des eigenen Fahrzeugs (A,B) auszusenden, ein Kurzstreckensignal (10a,10b) mit einer Position (α,β) und einer Identität (α',β') eines Fremdfahrzeugs (A,B) zu empfangen und, nach einem Empfang des Kurzstreckensignals (10a,10b) mit der Position (α,β) und der Identität (α',β') des Fremdfahrzeugs (A,B) ein Langstreckensignal (12a,12b) mit einer Information bezüglich der bereitgestellten Position (α,β) und Identität (α',β') des eigenen Fahrzeugs (A,B) und der empfangenen Position (α,β) und Identität (α',β') des Fremdfahrzeugs (A,B) an eine zentrale Auswertevorrichtung (Z) zu senden, **dadurch gekennzeichnet, dass** die Sende- und Empfangseinrichtung eine Positionsvergleicheinrichtung aufweist, welche dazu ausgelegt ist, zu ermitteln, ob die empfangene Position (α,β) des Fremdfahrzeugs (A,B) der bereitgestellten Position (α,β) des eigenen Fahrzeugs (A,B) entspricht, und, sofern die empfangene Position (α,β) des Fremdfahrzeugs (A,B) der bereitgestellten Position (α,β) des eigenen Fahrzeugs (A,B) entspricht, ein Aussenden des Langstreckensignals (12a,12b) durch die Sende- und Empfangseinrichtung zu verhindern.

7. Sende- und Empfangseinrichtung nach Anspruch 6, **dadurch gekennzeichnet, dass** eine Reichweite des gesendeten Kurzstreckensignals (10a,10b) unter 1 km, insbesondere unter 100 m, vorzugsweise unter 10 m liegt.

8. Sende- und Empfangseinrichtung nach Anspruch 6 oder 7, **dadurch gekennzeichnet, dass** das empfangene Kurzstreckensignal (10a,10b) und/oder das gesendete Kurzstreckensignal (10a,10b) ein WLAN-Signal (Wireless Local Area Network), ein DSRC-Signal (Dedicated Short Range Communication) und/oder ein Bluetooth-Signal ist.

9. Sende- und Empfangseinrichtung nach einem der Ansprüche 6 bis 8, **dadurch gekennzeichnet, dass** die Sende- und Empfangseinrichtung eine Informationsausgabeeinrichtung zum Bereitstellen einer Information über einen Stau, einen Unfall, einen Straßenverlauf, einen Straßenzustand und/oder über eine Geschwindigkeitsüberschreitung aufweist, und dass die Sende- und Empfangseinrichtung zusätzlich dazu ausgelegt ist, zusammen mit der Position (α,β) und der Identität (α',β') des eigenen Fahrzeugs (A,B) auch die bereitgestellte Information als Kurzstreckensignal (10a,10b) auszusenden.

## Claims

1. Method for checking a position message (α, β) of a vehicle (A, B) that is transmitted by the vehicle (A, B), wherein a first vehicle (A, B) is equipped with a first transmission and reception device and a second vehicle (A, B) is equipped with a second transmission and reception device, having the steps of:
- providing a first position (α, β) and a first identity (α', β') of the first vehicle (A, B) to the first transmission and reception device;
- providing a second position (α, β) and a second identity (α', β') of the second vehicle (A, B) to the second transmission and reception device;
- sending a short-range signal (10a, 10b) having the first position (α, β) and the first identity (α', β') of the first vehicle (A, B) from the first transmission and reception device to the second transmission and reception device,
wherein a position comparison device of the second transmission and reception device ascertains whether the received position (α, β) of the first vehicle (A, B) corresponds to the provided position (α, β) of the second vehicle (A, B), and, if the received position (α, β) of the first vehicle (A, B) does correspond to the provided position (α, β) of the second vehicle (A, B), prevents a long-range signal (12a, 12b) from being transmitted by the second transmission and reception device,
and otherwise sending the long-range signal (12a, 12b) having the received first position (α, β) and first identity (α', β') of the first vehicle (A, B) and the provided second position (α, β) and second identity (α', β') of the second vehicle (A, B) from the second transmission and reception device to a central evaluation apparatus (Z).

2. Method according to Claim 1, **characterized in that** the short-range signal (10a, 10b) transmitted is a signal having a range below 1 km, in particular below 100 m, preferably below 10 m.

3. Method according to either of the preceding claims, **characterized in that** the short-range signal (10a, 10b) transmitted is a WLAN (wireless local area network) signal, a DSRC (dedicated short range communication) signal and/or a Bluetooth signal.

4. Method according to one of the preceding claims, **characterized in that** the central evaluation apparatus (Z), after receiving the long-range signal (12a, 12b), ascertains whether a vehicle having the first or the second identity (α', β') is reported at a third position, which is at a distance from the first and/or the second position (α, β) greater than a prescribed comparison distance, within a prescribed period after reception of the long-range signal (12a, 12b).

5. Method according to one of the preceding claims, **characterized in that** the first vehicle (A, B) sends a short-range signal (10a, 10b) that, together with the first position (α, β) and the first identity (α', β') of the first vehicle (A, B), also contains additional information about congestion, an accident, a road profile, a road condition and/or about speeding.

6. Transmission and reception device for use in a vehicle (A, B), which is designed to transmit a short-range signal (10a, 10b) having a provided position (α, β) and a provided identity (α', β') of the ego vehicle (A, B), to receive a short-range signal (10a, 10b) having a position (α, β) and an identity (α', β') of another vehicle (A, B), and, after receiving the short-range signal (10a, 10b) having the position (α, β) and the identity (α', β') of the other vehicle (A, B), to send a long-range signal (12a, 12b) having information regarding the provided position (α, β) and identity (α', β') of the ego vehicle (A, B) and the received position (α, β) and identity (α', β') of the other vehicle (A, B) to a central evaluation apparatus (Z), **characterized in that** the transmission and reception device has a position comparison device that is designed to ascertain whether the received position (α, β) of the other vehicle (A, B) corresponds to the provided position (α, β) of the ego vehicle (A, B), and, if the received position (α, β) of the other vehicle (A, B) does correspond to the provided position (α, β) of the ego vehicle (A, B), to prevent the long-range signal (12a, 12b) from being transmitted via the transmission and reception device.

7. Transmission and reception device according to Claim 6, **characterized in that** a range of the sent short-range signal (10a, 10b) is below 1 km, in particular below 100 m, preferably below 10 m.

8. Transmission and reception device according to Claim 6 or 7, **characterized in that** the received short-range signal (10a, 10b) and/or the sent short-range signal (10a, 10b) is a WLAN (wireless local area network) signal, a DSRC (dedicated short range communication) signal and/or a Bluetooth signal.

9. Transmission and reception device according to one of Claims 6 to 8, **characterized in that** the transmission and reception device has an information output device for providing information about congestion, an accident, a road profile, a road condition and/or about speeding, and **in that** the transmission and reception device is additionally designed so as, together with the position (α, β) and the identity (α', β') of the ego vehicle (A, B), to also transmit the provided information as a short-range signal (10a, 10b).

## Revendications

1. Procédé de contrôle d'un message de position (α, β) d'un véhicule (A, B) émis depuis le véhicule (A, B), un premier véhicule (A, B) étant équipé d'un premier dispositif d'émission et de réception et un deuxième véhicule (A, B) d'un deuxième dispositif d'émission et de réception, comprenant les étapes suivantes :
- fourniture d'une première position (α, β) et d'une première identité (α', β') du premier véhicule (A, B) au premier dispositif d'émission et de réception ;
- fourniture d'une deuxième position (α, β) et d'une deuxième identité (α', β') du deuxième véhicule (A, B) au deuxième dispositif d'émission et de réception ;
- envoi d'un signal à trajet court (10a, 10b) avec la première position (α, β) et la première identité (α', β') du premier véhicule (A, B) du premier dispositif d'émission et de réception au deuxième dispositif d'émission et de réception,
un dispositif de comparaison de position du deuxième dispositif d'émission et de réception déterminant si la position (α, β) reçue du premier véhicule (A, B) correspond à la position (α, β) fournie du deuxième véhicule (A, B) et, dans la mesure où la position (α, β) reçue du premier véhicule (A, B) correspond à la position (α, β) fournie du deuxième véhicule (A, B), empêchant une émission d'un signal à trajet long (12a, 12b) par le deuxième dispositif d'émission et de réception,
et sinon envoi du signal à trajet long (12a, 12b) avec la première position (α, β) et la première identité (α', β') reçues du premier véhicule (A, B) et la deuxième position (α, β) et la deuxième identité (α', β') fournies du deuxième véhicule (A, B) par le deuxième dispositif d'émission et de réception à un arrangement d'interprétation central (Z).

2. Procédé selon la revendication 1, **caractérisé en ce que** le signal à trajet court (10a, 10b) émis est un signal ayant une portée inférieure à 1 km, notamment inférieure à 100 m, de préférence inférieure à 10 m.

3. Procédé selon l'une des revendications précédentes, **caractérisé en ce que** le signal à trajet court (10a, 10b) émis est un signal WLAN (Wireless Local Area Network) (réseau sans fil local), un signal DSRC (Dedicated Short Range Communication) (communication spécialisée à courte portée) et/ou un signal Bluetooth.

4. Procédé selon l'une des revendications précédentes, **caractérisé en ce que** l'arrangement d'interprétation central (Z), après la réception du signal à trajet long (12a, 12b), détermine si un véhicule ayant la première ou la deuxième identité (α', β') est signalé au niveau d'une troisième position au sein d'une durée prédéfinie après la réception du signal à trajet long (12a, 12b), laquelle présente par rapport à la première et/ou la deuxième position (α, β) un écart supérieur à un écart comparatif prédéfini.

5. Procédé selon l'une des revendications précédentes, **caractérisé en ce que** le premier véhicule (A, B) envoie un signal à trajet court (10a, 10b) qui, conjointement avec la première position (α, β) et la première identité (α', β') du premier véhicule (A, B), contient également une information supplémentaire à propos d'un embouteillage, d'un accident, d'un tracé de la route, d'un état de la route et/ou à propos d'un dépassement de la vitesse.

6. Dispositif d'émission et de réception destiné à être utilisé dans un véhicule (A, B), lequel est conçu pour émettre un signal à trajet court (10a, 10b) comprenant une position (α, β) fournie et une identité (α', β') fournie du véhicule (A, B) propre, recevoir un signal à trajet court (10a, 10b) comprenant une position (α, β) et une identité (α', β') d'un véhicule (A, B) externe, et envoyer à un arrangement d'interprétation central (Z), après une réception du signal à trajet court (10a, 10b) comprenant la position (α, β) et l'identité (α', β') du véhicule (A, B) externe, un signal à trajet long (12a, 12b) comprenant une information concernant la position (α, β) et l'identité (α', β') fournies du véhicule (A, B) propre ainsi que la position (α, β) et l'identité (α', β') reçues du véhicule (A, B) externe, **caractérisé en ce que** le dispositif d'émission et de réception possède un dispositif de comparaison de position qui est conçu pour déterminer si la position (α, β) reçue du véhicule (A, B) externe correspond à la position (α, β) fournie du véhicule (A, B) propre et, dans la mesure où la position (α, β) reçue du véhicule (A, B) externe correspond à la position (α, β) fournie du véhicule (A, B) propre, pour empêcher une émission d'un signal à trajet long (12a, 12b) par le dispositif d'émission et de réception.

7. Dispositif d'émission et de réception selon la revendication 6, **caractérisé en ce qu'**une portée du signal à trajet court (10a, 10b) émis est inférieure à 1 km, notamment inférieure à 100 m, de préférence inférieure à 10 m.

8. Dispositif d'émission et de réception selon la revendication 6 ou 7, **caractérisé en ce que** le signal à trajet court (10a, 10b) reçu et/ou le signal à trajet court (10a, 10b) émis est un signal WLAN (Wireless Local Area Network) (réseau sans fil local), un signal DSRC (Dedicated Short Range Communication) (communication spécialisée à courte portée) et/ou un signal Bluetooth.

9. Dispositif d'émission et de réception selon l'une des revendications 6 à 8, **caractérisé en ce que** le dispositif d'émission et de réception possède un dispositif de délivrance d'informations destiné à délivrer une information à propos d'un embouteillage, d'un accident, d'un tracé de la route, d'un état de la route et/ou à propos d'un dépassement de la vitesse, et **en ce que**
le dispositif d'émission et de réception est en outre conçu pour, conjointement avec la position (α, β) et l'identité (α', β') du véhicule (A, B) propre, émettre également l'information fournie en tant que signal à trajet court (10a, 10b).
